# EUROPÄISCHE PATENTSCHRIFT

(11) **EP 3 074 237 B1**
(45) Veröffentlichungstag und Bekanntmachung des Hinweises auf die Patenterteilung: **18.04.2018**
(21) Anmeldenummer: 14805788.8
(22) Anmeldetag: 24.11.2014
(51) Int. Cl.: B42D 25/324, B42D 25/333, B42D 25/346, B42D 25/351, B42D 25/369, B42D 25/41, B42D 25/435

(54) **VERFAHREN ZUR HERSTELLUNG EINES SICHERHEITSELEMENTS MIT MAGNETISCH AUSRICHTBAREN MAGNETPIGMENTEN**
METHOD FOR PRODUCING A SECURITY ELEMENT COMPRISING MAGNETICALLY ALIGNABLE MAGNETIC PIGMENTS
PROCÉDÉ DE FABRICATION D'UN ÉLÉMENT DE SÉCURITÉ DOTÉ DE PIGMENTS MAGNÉTIQUES ORIENTABLES

(30) Priorität: 27.11.2013 DE 102013019943
(43) Veröffentlichungstag der Anmeldung: 05.10.2016
(73) Patentinhaber: Giesecke+Devrient Currency Technology GmbH, 81677 München (DE)
(72) Erfinder: BICHLMEIER, Stefan, 85521 Riemerling (DE); FUHSE, Christian, 83624 Otterfing (DE); GERHARDT, Thomas, 81549 München (DE); PFEIFFER, Matthias, 81675 München (DE); SEIDEMANN, Wolfram, 81827 München (DE); WALTER, Doris, 81829 München (DE)
(86) Internationale Anmeldenummer: PCT/EP2014/003130
(87) Internationale Veröffentlichungsnummer: WO 2015/078573

(56) Entgegenhaltungen:
- DE-A1-102010 047 250
- DE-A1-102012 003 601

## Beschreibung

Die Erfindung betrifft ein Verfahren zur Herstellung eines Sicherheitselements für Sicherheitspapiere, Wertdokumente und andere Datenträger, das aus einem Substrat mit einer Vorderseite und einer Rückseite besteht, wobei auf mindestens eine Seite des Substrats eine Farbschicht mit magnetisch ausgerichteten Magnetpigmenten aufgebracht ist, die ein erstes Motiv in Form von Mustern, Zeichen oder einer Codierung bilden, wobei das erste Motiv beim Kippen des Sicherheitselements einen ersten dynamischen Bewegungseffekt zeigt, wobei das erste, dynamische Motiv mit einem zweiten Motiv kombiniert ist, wobei das zweite Motiv auf mindestens eine Seite des Substrats aufgebracht ist.

Ein gattungsgemäßes Sicherheitselement ist beispielsweise aus der EP 2608964 A2 bekannt.

Datenträger, wie Banknoten und Wert- oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen. Die Sicherheitselemente können beispielsweise in Form eines in eine Banknote eingebetteten Sicherheitsfadens, einer Abdeckfolie für eine Banknote mit Loch, eines aufgebrachten Sicherheitsstreifens, eines selbsttragenden Transferelements oder auch in Form eines direkt auf ein Wertdokument aufgebrachten Merkmalsbereichs ausgebildet sein.

Eine besondere Rolle bei der Echtheitsabsicherung spielen Sicherheitselemente, die betrachtungswinkelabhängige visuelle Effekte zeigen, da diese selbst mit modernsten Kopiergeräten nicht reproduziert werden können. Für diesen Zweck werden seit einiger Zeit auch magnetisch ausrichtbare Effektpigmente eingesetzt, die magnetisch in Form eines darzustellenden Motivs ausgerichtet sind. DE 10 2012 003601 A1 offenbart den Oberbegriff des Anspruchs 1. Der Erfindung liegt die Aufgabe zugrunde, ein gattungsgemäßes Sicherheitselement derart weiterzubilden, dass der Schutz gegenüber Fälschungen weiter erhöht wird.

Diese Aufgabe wird durch die Merkmale des unabhängigen Anspruchs gelöst. Weiterbildungen der Erfindung sind Gegenstand der abhängigen Ansprüche.

Erfindungsgemäß ist das zweite Motiv durch einen Durchsichtsbereich in dem Sicherheitselement gebildet, wobei der Durchsichtsbereich durch mindestens eine Perforation gebildet ist. Innerhalb des Durchsichtsbereichs ist hierbei ein Motivbereich mit einem im Auflicht und/ oder Durchlicht veränderten visuellen Eindruck angeordnet, der einen zweiten dynamischen Bewegungseffekt zeigt.

Ein derartiger Durchsichtbereich ist aus der WO 2010/072329 A1 bekannt. Eine Perforation im Sinne dieser Erfindung ist ein Bereich mit einer verminderten Dicke des Substrats des Sicherheitselements oder einem vollständigen Abtrag des Substrats. Eine Perforation ist somit ein teilweiser Materialabtrag des Substrats oder auch ein Loch im Substrat. Hierdurch ergibt sich eine Erhöhung der Lichtdurchlässigkeit bzw. der Durchsichtigkeit des Substrats. Durch die Kombination eines ersten Motivs mit einem ersten dynamischen Bewegungseffekt und eines zweiten Motivs aus einem Durchsichtsbereich mit einem zweiten dynamischen Bewegungseffekt wird der Aufmerksamkeits- und Wiedererkennungswert und somit die Fälschungssicherheit des Sicherheitselements deutlich erhöht. Darüber hinaus wird durch das zweite Motiv in Form eines Durchsichtsbereich, der durch Perforationen gebildet ist, ein optisches Sicherheitsmerkmal bereitgestellt, das die Fälschungssicherheit des Sicherheitselements ebenfalls erhöht, da das zweite Motiv sowohl in Auflicht als auch in Durchlicht erkennbar ausgestaltet ist.

Gemäß einer bevorzugten Ausführungsform ist vorgesehen, dass das erste Motiv zwei oder mehr unterschiedliche Bildmotive in unterschiedliche Raumbereiche reflektiert, so dass für einen Betrachter bei entsprechender Bewegung des Sicherheitselements ein erstes Kipp- oder Bewegungsbild entsteht. Zusätzlich erzeugt auch das zweite Motiv den Eindruck eines zweiten Kipp- oder Bewegungsbildes. Das erste Kipp- oder Bewegungsbild ist nun mindestens teilweise an das zweite Kipp- oder Bewegungsbild bzw. das zweite Kipp- oder Bewegungsbild mindestens teilweise an das erste Kipp- oder Bewegungsbild angepasst.

Es ergeben sich also zwei Kipp- oder Bewegungsbilder, deren Erscheinungsbild mindestens teilweise aneinander angepasst ist. Beispielsweise zeigt das erste Kipp- oder Bewegungsbild bei Verkippen des Sicherheitselements ein sich drehendes Objekt. Die Perforationen des zweiten Motivs erzeugen bei dem Verkippen des Sicherheitselements ebenfalls den Eindruck einer Drehung, die die Drehung des Objekts des ersten Motivs aufgreift oder fortführt. Besonders bevorzugt ist das zweite Motiv um das erste Motiv herum angeordnet und drehen sich die beiden Motive in die gleiche Richtung, so dass sich für den Betrachter der Eindruck eines einzigen sich drehenden Objekts ergibt.

Gemäß einer alternativen bevorzugten Ausführungsform ist vorgesehen, dass das erste Motiv eine sich vergrößernde oder verkleinernde Umrisslinie eines Bildmotivs in unterschiedliche Raumbereiche reflektiert, so dass für den Betrachter bei entsprechender Bewegung des Sicherheitselements ein erstes Pumpbild entsteht. Das zweite Motiv erzeugt für einen Betrachter den Eindruck eines zweiten Pumpbildes in Form einer sich vergrößernden oder verkleinernden Umrisslinie eines Bildmotivs, wobei das erste Pumpbild an das zweite Pumpbild bzw. das zweite Pumpbild an das erste Pumpbild mindestens teilweise angepasst ist.

Es ergeben sich also zwei Pumpbilder, deren Erscheinungsbild mindestens teilweise aneinander angepasst ist. Beispielsweise zeigt das erste Pumpbild bei Verkippen des Sicherheitselements ein alternierend sich ausdehnendes und wieder zusammenziehendes Objekt. Die Perforationen des zweiten Motivs erzeugen bei dem Verkippen des Sicherheitselements ebenfalls den Eindruck eines "pumpenden" Objekts, das das Pumpen des Objekts des ersten Motivs aufgreift oder fortführt. Besonders bevorzugt ist das zweite Motiv um das erste Motiv herum angeordnet und führt das Pumpen des ersten Motivs in der gleichen Richtung weiter, so dass sich für den Betrachter der Eindruck eines einzigen alternierend sich ausdehnenden und wieder zusammenziehenden Objekts ergibt.

Ein Objekt im Sinne dieser Erfindung ist beispielsweise ein Buchstabe oder Text, eine Ziffer oder Zahl, ein Motiv, ein Portrait, eine Kombination aus den vorgenannten Objekten oder jede beliebige geometrische oder graphische Abbildung, wie beispielsweise ein Stern oder Rad.

Im Sinne dieser Erfindung bedeutet die mindestens teilweise Anpassung eines Bildes an ein anderes Bild beispielsweise, dass
- bei dem Verkippen des Sicherheitselements beide Bilder eine gleichartige Bewegungsrichtung aufweisen,
- das eine Bild eine horizontale, vertikale, spiralförmige oder ähnliche Bewegung ausführt und das andere Bild ebenfalls eine horizontale, vertikale, spiralförmige bzw. ähnliche Bewegung ausführt,
- zwischen beiden Bildern ein Sinnzusammenhang besteht, bei dem sich beispielsweise ein fortlaufender Text oder eine logische Abfolge von Bildern ergibt oder auch
- beide Bilder das gleiche Bild zeigen.

Es ergibt sich somit für einen Betrachter ein logischer Zusammenhang zwischen den beiden Bildern. Da beide Bilder jedoch mit unterschiedlichen Verfahren erzeugt sind, stellt dies für einen Fälscher oder Nachahmer eine höhere Hürde dar, das erfindungsgemäße Sicherheitselement zu fälschen oder nachzuahmen, als wenn beide Bilder mit demselben Verfahren erzeugt würden.

Gemäß einer weiteren vorteilhaften Ausgestaltung ist der Durchsichtsbereich des zweiten Motivs durch ein Linienraster aus einer Vielzahl von Schnittlinien gebildet, die in das Substrat eingebracht sind. Die Schnittlinien können jede beliebige Orientierung zueinander aufweisen. Beispielsweise können die Schnittlinien parallel oder mindestens nahezu parallel zueinander ausgerichtet sein oder auch wellenförmig ausgestaltet sein, wobei zwei benachbarte Linien beispielsweise konphas (parallel) oder antiphas (antiparallel) zueinander ausgerichtet sind. Die Geometrie bzw. Umrissform der Perforationen ist somit in der Papierebene nicht nur auf eine runde oder elliptische Form beschränkt, sondern kann jede beliebige Form annehmen, besonders bevorzugt eine linienförmige Umrissform, d.h. eine Umrissform mit zwei nahezu parallel zueinander angeordneten Kanten bzw. Längsseiten, die wesentlich länger sind als die beiden anderen Kanten bzw. Seiten. Durch die rasterartige Anordnung vieler dieser linienförmigen Perforationen nebeneinander können großflächige Objekte erzeugt werden, wie beispielsweise Objekte mit einer Querschnittsfläche in Papierebene mit einer Fläche von insgesamt etwa 1 cm² oder mehr.

Gemäß einer weiteren vorteilhaften Ausgestaltung des Sicherheitselements ist vorgesehen, dass die Perforationen des Durchsichtsbereichs mit der Farbschicht mit magnetisch ausgerichteten Magnetpigmenten mindestens teilweise gefüllt sind. Die Farbe mit den magnetisch ausgerichteten Magnetpigmenten befindet sich hierbei insbesondere innerhalb der Perforationen und füllt diese mindestens teilweise wieder auf. Es ergeben sich somit bevorzugt sehr feine Strukturen, die den ersten dynamischen Bewegungseffekt zeigen. Bei der Herstellung dieses Sicherheitselements wird die Farbschicht beispielsweise mit Hilfe einer Rakel in die Perforationen gedrückt und von der die Perforationen umgebenden Oberfläche der Seite des Substrats weggewischt. Alternativ kann die Farbschicht auf der die Perforationen umgebenden Oberfläche der Seite des Substrats erhalten bleiben und lediglich in ihrer Dicke vermindert werden, wobei die Rakel nur einen Teil der Farbschicht in die Perforationen wischt.

Gemäß einer weiteren vorteilhaften Ausgestaltung des Sicherheitselements ist vorgesehen, dass die Farbschicht mit magnetisch ausgerichteten Magnetpigmenten auf eine Vorderseite und/oder Rückseite des Sicherheitselements aufgedruckt ist und an die Perforationen des Durchsichtsbereichs angrenzt, diese mindestens teilweise überlappt oder in den Perforationen angeordnet ist. Das erfindungsgemäße Sicherheitselement kann somit entweder auf der Vorder- oder Rückseite des Substrats oder beidseitig ausgeführt sein. Gemäß einer weiteren vorteilhaften Ausgestaltung ist vorgesehen, dass die Perforationen des Durchsichtsbereichs, wie oben bereits ausgeführt, eine Umrandung der Farbschicht mit magnetisch ausgerichteten Magnetpigmenten bilden.

Das erfindungsgemäße Substrat kann als einlagiges oder mehrlagiges Sicherheitspapier ausgeführt sein. Mehrlagiges Sicherheitspapier enthält zumindest eine Lage aus Papier. Die weiteren Lagen können ebenfalls aus Papier, aber auch aus anderen Materialien, beispielsweise durch Kunststofffolien, gebildet sein. Das Sicherheitspapier besteht besonders bevorzugt aus Baumwollfasern, wie es beispielsweise für Banknoten verwendet wird.

Bevorzugt kann das Substrat auch aus Papier aus anderen natürlichen Fasern, ebenso bevorzugt aus Synthesefasern, einer Mischung aus natürlichen und synthetischen Fasern oder ebenso bevorzugt aus mindestens einer Kunststofffolie bestehen. Weiterhin bevorzugt besteht das Substrat aus einer Kombination aus mindestens zwei übereinander angeordneten und miteinander verbundenen unterschiedlichen Substraten, einem sogenannten Hybrid, beispielsweise einer Kombination Kunststofffolie-Papier-Kunststofffolie, d.h. ein Substrat aus Papier wird auf jeder seiner beiden Seiten durch eine Kunststofffolie bedeckt, oder Papier-Kunststofffolie-Papier, d.h. ein Substrat aus einer Kunststofffolie wird auf jeder seiner beiden Seiten durch ein Substrat aus Papier bedeckt.

Angaben zum Gewicht des verwendeten Substrats sind beispielsweise in der Schrift DE 102 43 653 A9 angegeben. Die Schrift DE 102 43 653 A9 führt insbesondere aus, dass die Papierschicht üblicherweise ein Gewicht von 50 g/m² bis 100 g/m² aufweist, vorzugsweise von 80 g/m² bis 90 g/m². Selbstverständlich kann je nach Anwendung jedes geeignete Gewicht eingesetzt werden.

Sicherheitselemente oder Wertdokumente, für die ein derartiges Substrat bzw. Sicherheitspapier verwendet werden kann, sind insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, sowie Karten, wie beispielsweise Kredit- oder Debitkarten, deren Kartenkörper mindestens eine Lage eines Sicherheitspapiers aufweist, und auch Produktsicherungselemente, wie Etiketten, Siegel, Verpackungen und dergleichen.

Die vereinfachte Benennung Sicherheitspapier oder Wertdokument schließt alle oben genannten Materialien, Dokumente und Produktsicherungsmittel ein.

Erfindungsgemäß werden die Perforationen des Durchsichtsbereichs durch einen Laserstrahl erzeugt. Der Laserstrahl trägt hierbei Material des Substrats mindestens teilweise ab, so dass das Substrat in diesem Bereich eine verminderte Dicke oder eine Aussparung oder ein Loch, d.h. einen vollständigen Materialabtrag bzw. die Dicke Null, aufweist.

Mit einem Laserstrahl können bekanntlich besonders feine oder dünne Strukturen erzeugt werden.

Gemäß einer bevorzugten Ausführungsform ist vorgesehen, dass die Farbschicht mit magnetisch ausgerichteten Magnetpigmenten auf einen Teilbereich einer Seite des Substrats des Sicherheitselements aufgedruckt wird. Anschließend wird der Laserstrahl über die Seite des Substrats geführt, so dass zum einen innerhalb des Bereichs der Farbschicht mit magnetisch ausgerichteten Magnetpigmenten die Farbschicht mindestens teilweise modifiziert wird und zum anderen außerhalb des Bereichs der Farbschicht mit magnetisch ausgerichteten Magnetpigmenten Perforationen in das Substrat eingebracht werden.

Gemäß einer weiteren bevorzugten Ausführungsform ist vorgesehen, dass die Farbschicht aus einer Mischung aus magnetisch ausgerichteten Magnetpigmenten und nichtmetallischen Pigmenten besteht. Die magnetisch ausgerichteten Magnetpigmente werden durch den Laserstrahl erkennbar beeinflusst, wohingegen die nichtmetallischen Pigmente durch den Laserstrahl nicht erkennbar beeinflusst werden. Nach der Laserung ergibt sich somit innerhalb des mit dem Laserstrahl beaufschlagten Bereichs eine mindestens teilweise Veränderung oder gar Zerstörung der Magnetpigmente und damit eine Veränderung oder vollständige Auslöschung des ersten dynamischen Bewegungseffekts. Außerhalb des mit dem Laserstrahl beaufschlagten Bereichs bleiben die Metallpigmente und damit der erste dynamische Bewegungseffekt erhalten.

Es versteht sich, dass die vorstehend genannten und die nachfolgend noch zu erläuternden Merkmale nicht nur in den angegebenen Kombinationen, sondern auch in anderen Kombinationen einsetzbar sind, ohne den Rahmen der vorliegenden Erfindung zu verlassen, soweit dies von dem Schutzumfang der Ansprüche erfasst ist.

Anhand der nachfolgenden Ausführungsbeispiele und den ergänzenden Figuren werden die Vorteile der Erfindung erläutert. Die Ausführungsbeispiele stellen bevorzugte Ausführungsformen dar, auf die jedoch die Erfindung in keinerlei Weise beschränkt sein soll. Des Weiteren sind die Darstellungen in den Figuren des besseren Verständnisses wegen stark schematisiert und spiegeln nicht die realen Gegebenheiten wider. Insbesondere entsprechen die in den Figuren gezeigten Proportionen nicht den in der Realität vorliegenden Verhältnissen und dienen ausschließlich zur Verbesserung der Anschaulichkeit. Des Weiteren sind die in den folgenden Ausführungsbeispielen beschriebenen Ausführungsformen der besseren Verständlichkeit wegen auf die wesentlichen Kerninformationen reduziert. Bei der praktischen Umsetzung können wesentlich komplexere Muster oder Bilder zur Anwendung kommen.

Im Einzelnen zeigen schematisch:
- Fig.1: ein mit einem erfindungsgemäßen Verfahren hergestelltes Sicherheitselement nach einem ersten Ausführungsbeispiel,
- Fig. 2: ein mit einem erfindungsgemäßen Verfahren hergestelltes Sicherheitselement nach einem zweiten Ausführungsbeispiel.

Fig.1 zeigt insgesamt sechs Perforationen 1, die um eine Farbschicht 2 mit magnetisch ausgerichteten Magnetpigmenten angeordnet sind.

Die Farbschicht 2 mit magnetisch ausgerichteten Magnetpigmenten zeigt ein erstes Motiv mit einem ersten dynamischen Bewegungseffekt in Form einer Drehung in Richtung des eingezeichneten Pfeils, d.h. im Uhrzeigersinn. Beispielsweise dreht sich bei dem Verkippen des Sicherheitselements ein Zeiger, ein Stern oder eine sonstige Abbildung im Uhrzeigersinn um eine Achse, die senkrecht auf der Papierebene steht.

Die geschwungene Form der einzelnen Perforationen 1 erzeugt beim Betrachter bei Kippen des Sicherheitselements ebenfalls den Eindruck einer Drehbewegung im Uhrzeigersinn, indem die einzelnen Perforationen 1 abwechselnd erkennbar werden. Die Perforationen bilden hierbei das zweite Motiv mit einem zweiten dynamischen Bewegungseffekt.

Beide Drehbewegungen, d.h. die Drehbewegung der Farbschicht 1 und die Drehbewegung der Perforationen 2, erfolgen in dieselbe Richtung und sind damit aufeinander abgestimmt.

Fig. 2 zeigt ein Substrat 3 eines Sicherheitselements in Draufsicht und hierbei in Fig. 2a von der Vorderseite und Fig. 2b von der Rückseite. Eine Perforation 1 ist in Form des Buchstabens "T" in das Substrat 3 eingebracht, wobei die Perforation in diesem Ausführungsbeispiel einen vollständigen Materialabtrag und damit eine Öffnung bzw. Durchbrechung des Substrats 3 darstellt. Auf der Vorderseite des Substrats 3 befindet sich eine Farbschicht 2 mit magnetisch ausgerichteten Magnetpigmenten.

Das Sicherheitselement kann zum einen dadurch hergestellt werden, dass die Farbschicht 2 zuerst auf das Substrat aufgebracht wird und anschließend mit einem Laserstrahl die Perforation 1 in das Substrat 3 eingebracht wird. Hierdurch wird in einem Verfahrensschritt sowohl die Perforation 1 erzeugt, als auch die die Farbschicht 2 abgetragen.

Alternativ kann auch zuerst die Perforation 1 in das Substrat 3 eingebracht werden. Besteht das Substrat 3 beispielsweise aus Papier, kann die Perforation 1 bereits während der Herstellung des Papiers mittels eines Wasserzeichens erzeugt werden, wie es aus dem Stand der Technik hinreichend bekannt ist. Selbstverständlich kann die Perforation auch zu einem späteren Zeitpunkt beispielsweise mittels eines Lasers oder einer Stanzung erzeugt werden.

Ein Betrachter erkennt von der Vorderseite einen ersten Kipp- oder Bewegungseffekt oder ein erstes Pumpbild, das durch die Farbschicht 2 mit magnetisch ausgerichteten Magnetpigmenten erzeugt wird. Des Weiteren erkennt er den Buchstaben "T". Bei Betrachtung der Rückseite erkennt man lediglich den Buchstaben "T".

## Patentansprüche

1. Verfahren zur Herstellung eines Sicherheitselements für Sicherheitspapiere, Wertdokumente und andere Datenträger, das aus einem Substrat mit einer Vorderseite und einer Rückseite besteht, wobei auf mindestens eine Seite des Substrats eine Farbschicht (2) mit magnetisch ausgerichteten Magnetpigmenten aufgebracht ist, die ein erstes Motiv in Form von Mustern, Zeichen oder einer Codierung bilden, wobei das erste Motiv beim Kippen des Sicherheitselements einen ersten dynamischen Bewegungseffekt zeigt, wobei das erste, dynamische Motiv mit einem zweiten Motiv kombiniert ist, wobei das zweite Motiv auf mindestens eine Seite des Substrats aufgebracht ist, wobei das zweite Motiv durch einen Durchsichtsbereich in dem Sicherheitselement gebildet ist, wobei der Durchsichtsbereich durch mindestens eine Perforation (1) des Substrats gebildet ist, wobei innerhalb des Durchsichtsbereichs ein Motivbereich mit einem im Auflicht und/ oder Durchlicht veränderten visuellen Eindruck angeordnet ist, der einen zweiten dynamischen Bewegungseffekt zeigt, **dadurch gekennzeichnet, dass** die Perforationen des Durchsichtsbereichs durch einen Laserstrahl erzeugt werden.

2. Verfahren nach Anspruch 1, **dadurch gekennzeichnet, dass** das erste Motiv zwei oder mehr unterschiedliche Bildmotive in unterschiedliche Raumbereiche reflektiert, so dass für den Betrachter bei entsprechender Bewegung des Sicherheitselements ein erstes Kipp- oder Bewegungsbild entsteht und das zweite Motiv für einen Betrachter den Eindruck eines zweiten Kipp- oder Bewegungsbildes erzeugt, wobei das erste Kipp- oder Bewegungsbild an das zweite Kipp- oder Bewegungsbild mindestens teilweise angepasst ist oder das zweite Kipp- oder Bewegungsbild an das erste Kipp- oder Bewegungsbild mindestens teilweise angepasst ist.

3. Verfahren nach Anspruch 1, **dadurch gekennzeichnet, dass** das erste Motiv eine sich vergrößernde oder verkleinernde Umrisslinie eines Bildmotivs in unterschiedliche Raumbereiche reflektiert, so dass für den Betrachter bei entsprechender Bewegung des Sicherheitselements ein erstes Pumpbild entsteht und das zweite Motiv für einen Betrachter den Eindruck eines zweiten Pumpbildes in Form einer sich vergrößernden oder verkleinernden Umrisslinie eines Bildmotivs erzeugt, wobei das erste Pumpbild an das zweite Pumpbild mindestens teilweise angepasst ist oder das zweite Pumpbild an das erste Pumpbild mindestens teilweise angepasst ist.

4. Verfahren nach mindestens einem der vorigen Ansprüche, **dadurch gekennzeichnet, dass** der Durchsichtsbereich des zweiten Motivs durch ein Linienraster aus einer Vielzahl paralleler Schnittlinien gebildet ist, die in das Substrat eingebracht sind.

5. Verfahren nach mindestens einem der vorigen Ansprüche, **dadurch gekennzeichnet, dass** die Perforationen des Durchsichtsbereichs mit der Farbschicht mit magnetisch ausgerichteten Magnetpigmenten mindestens teilweise gefüllt sind.

6. Verfahren nach mindestens einem der vorigen Ansprüche, **dadurch gekennzeichnet, dass** die Farbschicht mit magnetisch ausgerichteten Magnetpigmenten auf eine Vorderseite und/oder Rückseite des Sicherheitselements aufgedruckt ist und an die Perforationen des Durchsichtsbereichs angrenzt oder diese mindestens teilweise überlappt.

7. Verfahren nach mindestens einem der vorigen Ansprüche, **dadurch gekennzeichnet, dass** die Perforationen des Durchsichtsbereichs eine Umrandung der Farbschicht mit magnetisch ausgerichteten Magnetpigmenten bilden.

8. Verfahren nach mindestens einem der vorigen Ansprüche, **dadurch gekennzeichnet, dass** die Farbschicht mit magnetisch ausgerichteten Magnetpigmenten auf einen Teilbereich einer Seite des Substrats des Sicherheitselements aufgedruckt wird und anschließend der Laserstrahl über die Seite des Substrats geführt wird, so dass innerhalb des Bereichs der Farbschicht mit magnetisch ausgerichteten Magnetpigmenten die Farbschicht mindestens teilweise modifiziert wird und außerhalb des Bereichs der Farbschicht mit magnetisch ausgerichteten Magnetpigmenten Perforationen in das Substrat eingebracht werden.

9. Verfahren nach mindestens einem der vorigen Ansprüche, **dadurch gekennzeichnet, dass** die Farbschicht aus einer Mischung aus magnetisch ausgerichteten Magnetpigmenten und nichtmetallischen Pigmenten besteht und die magnetisch ausgerichteten Magnetpigmente durch den Laserstrahl erkennbar beeinflusst werden und die nichtmetallischen Pigmente durch den Laserstrahl nicht erkennbar beeinflusst werden.

## Claims

1. Method for producing a security element for security papers, valuable documents and other data carriers, which consists of a substrate having a front side and a rear side, wherein applied on at least one side of the substrate is an ink layer having magnetically aligned magnetic pigments which form a first motif in the form of patterns, symbols or coding, wherein the first motif exhibits a first dynamic movement effect upon tilting of the security element, wherein the first, dynamic motif is combined with a second motif, wherein the second motif is applied on at least one side of the substrate, wherein the second motif is formed by a see-through region in the security element, wherein the see-through region is formed by at least one perforation (1) in the substrate, wherein arranged within the see-through region is a motif region having a visual impression that exhibits a second dynamic movement effect, said impression having changed under reflected light and/or transmitted light, **characterized in that** the perforations of the see-through region are produced by a laser beam.

2. Method according to Claim 1, **characterized in that** the first motif reflects two or more different image motifs into different spatial regions, with the result that, with corresponding movement of the security element, a first tilt image or motion image is produced for the observer and the second motif produces for an observer the impression of a second tilt image or motion image, wherein the first tilt image or motion image is at least partially adapted to the second tilt image or motion image, or the second tilt image or motion image is at least partially adapted to the first tilt image or motion image.

3. Method according to Claim 1, **characterized in that** the first motif reflects an increasing or decreasing outline of an image motif into different spatial regions, with the result that, with corresponding movement of the security element, a first pumping image is produced for the observer and the second motif produces for an observer the impression of a second pumping image in the form of an increasing or decreasing outline of an image motif, wherein the first pumping image is at least partially adapted to the second pumping image, or the second pumping image is at least partially adapted to the first pumping image.

4. Method according to at least one of the preceding claims, **characterized in that** the see-through region of the second motif is produced by a line grid of a large number of parallel section lines that have been produced in the substrate.

5. Method according to at least one of the preceding claims, **characterized in that** the perforations of the see-through region are at least partially filled with the ink layer having magnetically aligned magnetic pigments.

6. Method according to at least one of the preceding claims, **characterized in that** the ink layer having magnetically aligned magnetic pigments is printed on a front side and/or rear side of the security element and adjoins the perforations of the see-through region or at least partially overlaps them.

7. Method according to at least one of the preceding claims, **characterized in that** the perforations of the see-through region form a border of the ink layer having magnetically aligned magnetic pigments.

8. Method according to at least one of the preceding claims, **characterized in that** the ink layer having magnetically aligned magnetic pigments is printed onto a partial region of a side of the substrate of the security element and subsequently the laser beam is guided over the side of the substrate such that the ink layer having magnetically aligned magnetic pigments is at least partially modified within the region of the ink layer and perforations are introduced in the substrate outside the region of the ink layer having magnetically aligned magnetic pigments.

9. Method according to at least one of the preceding claims, **characterized in that** the ink layer consists of a mixture of magnetically aligned magnetic pigments and non-metallic pigments, and the magnetically aligned magnetic pigments are noticeably influenced by the laser beam and the non-metallic pigments are not noticeably influenced by the laser beam.

## Revendications

1. Procédé de production d'un élément de sécurité pour papiers sécurisés, documents de valeur et autres supports de données, consistant en un substrat doté d'une face recto et d'une face verso, dans lequel une couche de couleur (2) dotée de pigments magnétiques orientés magnétiquement est apposée sur au moins une face du substrat, formant un premier motif sous forme de modèle, de dessin ou d'un codage, dans lequel le premier motif montre un premier effet de mouvement dynamique lors du basculement de l'élément de sécurité, dans lequel le premier motif dynamique est combiné avec un deuxième motif, dans lequel le deuxième motif est apposé sur au moins une face du substrat, dans lequel le second motif est formé au travers d'une zone translucide dans l'élément de sécurité, dans lequel la zone translucide est formée au travers d'au moins une perforation du substrat, dans lequel une zone de motif dotée d'une impression changeant visuellement à la lumière incidente et/ou transmise est agencée à l'intérieur de la zone translucide, cette zone de motif montrant un deuxième effet de mouvement dynamique, **caractérisé en ce que** les perforations de la zone translucide sont produites au moyen d'un rayon laser.

2. Procédé selon la revendication 1, **caractérisé en ce que** le premier motif reflète deux ou plus de deux motifs d'image différents dans des zones spatiales différentes, de sorte qu'une première image mobile ou réversible résulte pour l'observateur d'un mouvement correspondant de l'élément de sécurité et le deuxième motif produit pour un observateur l'impression d'une deuxième image mobile ou réversible, dans lequel la première image mobile ou réversible est au moins partiellement adaptée à la deuxième image mobile ou réversible ou la deuxième image mobile ou réversible est au moins partiellement adaptée à la première image mobile ou réversible.

3. Procédé selon la revendication 1, **caractérisé en ce que** le premier motif reflète un contour augmentant ou diminuant d'un motif d'image dans des zones spatiales différentes, de sorte qu'une première image pompée résulte pour l'observateur d'un mouvement correspondant de l'élément de sécurité et le deuxième motif produit pour un observateur l'impression d'une deuxième image pompée sous forme d'un contour augmentant ou diminuant d'un motif d'image, dans lequel la première image pompée est au moins partiellement adaptée à la deuxième image pompée ou la deuxième image pompée est au moins partiellement adaptée à la première image pompée.

4. Procédé selon au moins une des revendications précédentes, **caractérisé en ce que** la zone translucide du second motif est formée au travers d'une trame linéaire à partir d'une pluralité de lignes de coupe parallèles, qui sont introduites dans le substrat.

5. Procédé selon au moins une des revendications précédentes, **caractérisé en ce que** les perforations de la zone translucide sont remplies au moins partiellement avec la couche de couleur dotée de pigments magnétiques orientés magnétiquement.

6. Procédé selon au moins une des revendications précédentes, **caractérisé en ce que** la couche de couleur dotée de pigments magnétiques orientés magnétiquement est imprimée sur un recto et/ou sur un verso de l'élément de sécurité et jouxte les perforations de la zone translucide ou les recouvre au moins partiellement.

7. Procédé selon au moins une des revendications précédentes, **caractérisé en ce que** les perforations de la zone translucide forment une bordure de la couche de couleur dotée de pigments magnétiques orientés magnétiquement.

8. Procédé selon au moins une des revendications précédentes, **caractérisé en ce que** la couche de couleur dotée de pigments magnétiques orientés magnétiquement est imprimée sur une partie d'une face du substrat de l'élément de sécurité et le rayon laser est ensuite guidé au-dessus de la face du substrat, de sorte qu'à l'intérieur de la zone de la couche de couleur dotée de pigments magnétiques orientés magnétiquement la couche de couleur est au moins partiellement modifiée et qu'à l'extérieur de la zone de la couche de couleur dotée de pigments magnétiques orientés magnétiquement, des perforations sont apposées dans le substrat.

9. Procédé selon au moins une des revendications précédentes, **caractérisé en ce que** la couche de couleur consiste en un mélange de pigments magnétiques orientés magnétiquement et de pigments non métalliques et les pigments magnétiques orientés magnétiquement sont influencés de manière identifiable par le biais du rayon laser et les pigments non métalliques ne sont pas influencés de manière identifiable par le biais du rayon laser.
